# EUROPÄISCHE PATENTSCHRIFT

(11) **EP 0 060 450 B1**
(45) Veröffentlichungstag und Bekanntmachung des Hinweises auf die Patenterteilung: **24.07.1985**
(21) Anmeldenummer: 82101687.0
(22) Anmeldetag: 04.03.1982
(51) Int. Cl.: B65H 19/18, B65H 19/10

(54) **Vorrichtung zum Verbinden des hinteren Endes einer von einer auslaufenden Rolle abgezogenen Bahn mit dem vorderen Ende einer von einer Ersatzrolle abgezogenen Bahn**
Device for splicing the trailing end of a web drawn off a consumed roll to the leading end of a web drawn off a new roll
Dispositif pour raccorder l'extrémité arrière de la bande d'un rouleau qui se termine à l'extrémité avant de la bande d'un rouleau de remplacement

(30) Priorität: 12.03.1981 DE 3109529
(43) Veröffentlichungstag der Anmeldung: 22.09.1982
(73) Patentinhaber: Windmöller & Hölscher, D-49525 Lengerich (DE)
(72) Erfinder: Blom, Friedrich, D-4540 Lengerich (DE)
(74) Vertreter: Lorenz, Eduard

## Beschreibung

Die Erfindung betrifft eine Vorrichtung zum Verbinden des hinteren Endes einer von einer auslaufenden Rolle abgezogenen Bahn mit dem vorderen Ende einer von einer Ersatzrolle abgezogenen Bahn nach dem Oberbegriff des Patentanspruchs 1.

Bei einer aus FR-A 2313296 bekannten Vorrichtung dieser Art läuft die von der Rolle abgezogene Bahn auch während des Intervalls zwischen zwei Rollenwechseln S-förmig über den Gegenzylinder und eine diesem nachgeschaltete Umlenkwalze.

Beim Rollenwechsel muss die Umfangsgeschwindigkeit der Ersatzrolle zunächst auf die Geschwindigkeit der von der auslaufenden Rolle abgezogenen Bahn beschleunigt und sodann der Anfang der Ersatzrolle in den zwischen dem Gegenzylinder und der von der auslaufenden Rolle abgezogenen Bahn gebildeten Spalt eingeführt werden, was jedoch schwierig ist und besonderer Hilfseinrichtungen bedarf. Nach dem Trennschnitt der übereinander liegenden Bahnen muss neben dem von der auslaufenden Rolle ablaufenden Bahnende auch das abgetrennte Anfangsstück der von der Ersatzrolle abgezogenen Bahn von dem Gegenzylinder entfernt werden.

Aufgabe der Erfindung ist es daher, eine Vorrichtung nach dem Oberbegriff des Patentanspruchs 1 zu schaffen, bei der sich auf einfache Weise der Anfang der von der Ersatzrolle abgezogenen Bahn in den Spalt zwischen dem Gegenzylinder und der von der auslaufenden Rolle abgezogenen Bahn einführen und das vordere abgetrennte Ende der von der Ersatzrolle abgezogenen Bahn entfernen lässt.

Erfindungsgemäss wird diese Aufgabe durch die kennzeichnenden Merkmale des Patentanspruchs 1 gelöst.

Bei der erfindungsgemässen Vorrichtung lässt sich der Bahnanfang der Ersatzrolle einfach dadurch in den Spalt zwischen dem Gegenzylinder und der auslaufenden Bahn einführen, dass dieser durch den Klebstreifen mit dem Gegenzylinder verbunden wird. Das abgetrennte Anfangsstück der von der Ersatzrolle abgezogenen Bahn weist nur eine kurze Länge auf und lässt sich nach dem Verbinden des Bahnendes der auslaufenden Rolle mit dem Anfang der Ersatzrolle in einfacher Weise von dem Gegenzylinder entfernen.

Vorteilhafte Ausgestaltungen der Erfindung sind Gegenstand der Unteransprüche.

Ein Ausführungsbeispiel der Erfindung wird nachstehend anhand der Zeichnung näher erläutert.

### In dieser zeigt:

Fig. 1 eine Seitenansicht der Vorrichtung in schematischer Darstellung mit von der Bahn abgestellten Schneid-, Klebe- und Gegenzylindern und
Fig. 2 eine der Fig. 1 entsprechende Darstellung der Vorrichtung während des Anklebens des vorderen Endes der von der Ersatzrolle abgezogenen Bahn an das hintere Ende der auslaufenden Bahn.

Von einer auslaufenden Rolle 1 wird eine Bahn 2 über Leitwalzen 3, 4, 5 und 6 abgezogen. Zwischen den Leitwalzen 5 und 6 ist eine Tänzerwalze 7 angeordnet, die die Bahnspannung aufrechterhält. Die auslaufende Rolle 1 ist auf einem Drehkreuz 8 in bekannter Weise drehbar gelagert. Das Drehkreuz 8 ist auf einem Ständer 9 schwenkbar angeordnet. Auf dem Drehkreuz 8 ist weiterhin eine vorbereitete Ersatz-Rolle 10 in Wartestellung. Nach der Leitwalze 4 ist neben der Ersatzrolle 10 ein Schneidnutenzylinder 11 vorgesehen, dem gegenüber ein Messerzylinder 12 angeordnet ist. Weiterhin folgen zwei Klebezylinder 13 und 14, wobei der Klebezylinder 13 oberhalb der Bahn 2 und der Klebezylinder 14 unterhalb der Bahn 2 liegen.

Parallel zur Ersatzrolle 10 ist eine Antriebswalze 15 vorgesehen, die in bekannter und daher nicht dargestellter Weise an den Umfang der Ersatzrolle 10 angestellt werden kann, um diese auf Bahngeschwindigkeit zu beschleunigen.

Die Zylinder 11, 12, 13 und 14 sind im Maschinengestell in einem in Führungen horizontal verfahrbaren Schlitten 25 gelagert und werden, wie auch die Antriebswalze 15, von einer Hauptantriebswelle 16 angetrieben. Der Antrieb des Messerzylinders 12 ist derart von dem Schneidnutenzylinder 11 abgeleitet, dass beide mit gleicher Umfangsgeschwindigkeit rotieren.

Durch Verfahren des Schlittens 25 ist der Schneidnutenzylinder 11 an die Ersatzrolle 10 anstellbar und der Klebezylinder 13 ist in Führungen so weit absenkbar, dass er gegen den Schneidnutenzylinder 11 und den Klebezylinder 14 angestellt werden kann und beide berührt.

Der durch die Hauptwelle 16 dargestellte Hauptantrieb ist mit Differentialgetrieben 17 und 18 versehen, von denen das Differentialgetriebe 17 die Phasenlage der Antriebswalze 15 verändern kann und das Differentialgetriebe 18 der Änderung der Phasenlagen der Antriebswalze 15 sowie der Zylinder 11, 13 und 14dient.

Die auslaufende Rolle 1 und die Ersatzrolle 10 werden in bekannter Weise je nach dem Material der ablaufenden Bahn 2 durch Scheiben- oder Backenbremsen gebremst.

Parallel neben der Schneidnut 11.1 des Schneidnuten- oder Gegenzylinders 11 ist eine Sauglochreihe oder eine Saugnut 11.2 angeordnet.

Die Klebezylinder 13, 14 sind mit in radialer Richtung beweglichen Leisten 13.1, 14.1 versehen, die sich in den Zylindermantel bzw. Hüllzylinder zurückziehen lassen. Die Leisten 13.1 und 14.1 werden zum Zweck der doppelseitigen Stossklebung mit Klebestreifen 13.2 und 14.2 belegt, deren Länge der Breite der Bahn 2 entspricht.

Auf dem Schlitten 25 ist in dem Spalt zwischen der Ersatzrolle 10 und dem Schneidnutenzylinder 11 eine Lichtschranke 18 mit einem Spiegel 18.1 vorgesehen, dessen Strahlengang derart eingerichtet ist, dass er durch die Ersatzrolle unterbrochen wird, wenn der Schneidnutenzylinder 11 die Ersatzrolle 10 berührt.

Der Anfang der auf der Ersatzrolle 10 aufgewikkelten Bahn ist mit einem Klebestreifen 20 mit nach aussen weisender Klebeschicht versehen. Am Umfang der Ersatzrolle 10 ist ein Fototaster 19 angebracht, der die Phasenlage der vorbereiteten Klebestelle 20 der Ersatzrolle 10 feststellt. Die Phasenlage des Schneidnutenzylinders 11 wird durch eine mit dessen Achse verbundene Kontaktweiche abgetastet, die beispielsweise ein Signal abgibt, wenn die Schneidnut 11.1 die Schnittposition erreicht hat. Die Phasenlagen der Ersatzrolle 10 und des Schneidnutenzylinders 11 werden zu dem Zweck kontrolliert und gesteuert, dass der Klebestreifen 20 beim Anstellen des Schneidnutenzylinders 11 gegen die Ersatzrolle 10 nicht auf den Schnittbereich zu liegen kommt und mit der Schneidnut 11.1 verklebt.

Die auf dem Schlitten 25 gelagerten Zylinder 11, 13 und 14 rotieren in gleicher Phasenlage zueinander und werden zum Ankleben des Endes der auslaufenden Bahn an den Anfang der neuen Bahn ebenso wie die Ersatzrolle 10 mit Bahngeschwindigkeit angetrieben.

Der Rollenwechsel erfolgt immer in der waagerechten Lage des Drehkreuzes 8, in der die Achsen der Ersatzrolle 10 und der Klebezylinder 11, 14 in einer Ebene liegen. Die von der auslaufenden Rolle 1 abgezogene Bahn läuft über die Leitwalzen 3 bis 5, ohne die Zylinder 11 bis 14 zu berühren. In bekannter Weise ist ein Tachogenerator oder ein Impulsgeber vorgesehen, der den Rollenwechselvorgang in Gang setzt, wenn die Drehzahl der auslaufenden Rolle 1 einen relativen Grenzwert überschreitet. Die Ersatzrolle 10 wird nach Anschwenken der Antriebswalze 15 durch diese über die Hauptwelle 16 auf Bahngeschwindigkeit beschleunigt. Durch Betätigen des Differentialgetriebes 17 wird die Ersatzrolle 10 so lange gegenüber dem Schneidnutenzylinder 11 verdreht, bis die richtige Phasenlage erreicht ist, die von der Tasteinrichtung 19 gemeldet wird. Gleichzeitig wird der Schlitten 25 und mit diesem der Schneidnutenzylinder 11 auf die Ersatzrolle 10 zu bewegt und zur Ausführung der Stossklebung senkt sich der Klebezylinder 13 in die aus Fig.2 ersichtliche Position ab, in der er den Schneidnutenzylinder 11 und den Klebezylinder 14 etwa berührt. Bei genügender Annährung des Schneidnutenzylinders 11 an die Ersatzrolle 10 klebt beim Vorbeigang die Klebestelle 20 am Schneidnutenzylinder 11 im Abstand von der Schneidnut 11.1 fest und der Bahnanfang wird von diesem mitgenommen. Der in Exzentern gelagerte Messerzylinder 12 wird durch Verdrehen der Exzenter in Schnittposition gebracht und trennt die Bahn beim nächsten Durchlauf des Trennmessers ab. Damit sich der durch den Trennschnitt gebildete Anfang der neuen Bahn nicht vom Schneidnutenzylinder 11 ablöst, wird er durch die Saugleiste 11.2 auf dem Schneidnutenzylinder 11 festgehalten.

Wenn die Schnittlinie die Kontaktstellen zwischen den Zylindern 11 und 13 bzw. 13 und 14 durchläuft, werden die Klebestreifen 11.2 bzw. 14.2 auf die durch den Schnitt gebildete Stosstelle durch Ausfahren der Leisten 13.1 bzw. 14.1 aufgetragen und damit das Ende der ablaufenden Bahn mit dem Anfang der neuen Bahn beidseitig verbunden. Die erste Klebung der Stosstelle durch das Klebeband 13.2 erfolgt also auf dem Schneidnutenzylinder 11 im Bereich der Schneidnut 11.1. Der Gegenklebestreifen 14.2 wird auf der anderen Seite der Schnittstelle aufgeklebt, wobei der Klebezylinder 13 als Widerlager dient.

Der Messerzylinder 12 wird sofort nach dem Schnitt in die Ausgangsstellung hochgefahren. Die Zylinder 11 und 13 fahren ebenfalls nach der Stossklebung in ihre Ausgangsposition zurück.

Das abgetrennte Ende der auslaufenden Bahn kann durch ein Ableitblech nach oben zwischen den Zylindern 12 und 13 abgeleitet werden. Der auf dem Schneidnutenzylinder 11 angeklebte Bahnanfang der Ersatzrolle 10 wird anschliessend von Hand abgenommen.

Die Ersatzrolle wird nach der Stossklebung in Richtung des Pfeils 8.1 an die Stelle geschwenkt, die zuvor die Rolle 1 eingenommen hatte. Die Leitwalze 3 ist auf einem mit dem Drehkreuz 8 verbundenen Hebel 3.2 drehbar gelagert, auf dessen Verlängerung eine weitere Leitwalze 3.2 gelagert ist.

Dadurch wird die neue Bahn 2 in gleicher Weise geführt wie die alte Bahn. Die Leitwalze 3 kann auch für sich schwenkbar gelagert sein. In diesem Fall muss sie um 360° geschwenkt werden, und zwar ebenfalls in Richtung des Pfeils 8.1, damit sie nach dem Schwenken der Ersatzrolle 10 die ablaufende Bahn in der gezeigten Weise führt.

Wenn bedruckte Bahnen verarbeitet werden und ein passergerechter Rollenwechsel durchgeführt werden soll, sind an der Ersatzrolle 10 und an der auslaufenden Bahn 2 Fotozellen 21,22 vorgesehen, deren Impulse miteinander verglichen werden. Durch Verstellen der Phasenlage der Ersatzrolle sowie der Zylinder 11 bis 14 durch das Differentialgetriebe 18 wird ein auftretender Passerfehler korrigiert. Die Phasengleichheit zwischen der Ersatzrolle 10 und dem Schneidnutenzylinder 11 wird wie oben beschrieben durch das Differentialgetriebe 17 erreicht.

## Patentansprüche

1. Vorrichtung zum Verbinden des hinteren Endes einer von einer auslaufenden Rolle (1) abgezogenen Bahn (2) mit dem vorderen Ende einer von einer Ersatzrolle (10) abgezogenen Bahn mit einer aus einem mit einem Messer versehenen Messerzylinder (12) und einem Gegenzylinder (11) bestehenden Schneideinrichtung, die die zwischen diese hindurchgeführten übereinanderliegenden Bahnen durch einen gemeinsamen Quertrennschnitt durchtrennt, wobei der Gegenzylinder (11) mit einem längsverlaufenden, mit Saugdüsen versehenen Sektor (11.2) zum Festhalten des vorderen Endes der von der Ersatzrolle (10) abgezogenen Bahn hinter dem Trennschnitt versehen ist, mit einem einen einseitig klebenden Klebestreifen (13.2) aufnehmenden Klebezylinder (13), der bei Durchlauf der Stoss an Stoss liegenden Schnittstellen der Bahnen zwischen diesem und dem Gegenzylinder (11) auf die Stossstelle den Klebestreifen (13.2) aufklebt, und mit Einrichtungen zum An- und Abstellen des Messerzylinders (12) sowie des Klebezylinders (13) an den gemeinsamen Gegenzylinder (11), dadurch gekennzeichnet, dass auf den Bahnanfang der Ersatzrolle (10) ein Klebestreifen (20) mit nach aussen weisender Klebeschicht befestigt und der mit einer Geschwindigkeit, die der Geschwindigkeit der auslaufenden Bahn entspricht, rotierende Gegenzylinder (11) an die auf gleiche Geschwindigkeit beschleunigte Ersatzrolle (10) anstellbar ist.

2. Vorrichtung nach Anspruch 1, dadurch gekennzeichnet, dass unterhalb der Bahn (2) ein weiterer, einen Klebestreifen (14.2) tragender Klebezylinder (14) angeordnet ist, gegen den der erste Klebezylinder (13) anstellbar ist, der für diesen den Gegendruckzylinder bildet.

3. Vorrichtung nach Anspruch 1 oder 2, dadurch gekennzeichnet, dass zur Beschleunigung der Ersatzrolle (10) auf Bahngeschwindigkeit eine an diese anstellbare Antriebsrolle (15) vorgesehen ist.

4. Vorrichtung nach einem der Ansprüche 1 bis 3, dadurch gekennzeichnet, dass der Gegenzylinder (11) und der unterhalb der Bahn (2) angeordnete Klebezylinder (14) gestellfest gelagert sind und der oberhalb der Bahn (2) befindliche Klebezylinder (13) in der Mittelebene zwischen diesen Zylindern (11, 14) beweglich geführt und gegen beide anstellbar ist.

5. Vorrichtung nach einem der Ansprüche 1 bis 4, dadurch gekennzeichnet, dass der Gegenzylinder (11) und die beiden Klebewalzen (13, 14) in einem relativ zur Ersatzrolle (10) im Gestell verfahrbaren Schlitten (25) gelagert sind.

6. Vorrichtung nach einem der Ansprüche 1 bis 5, dadurch gekennzeichnet, dass der Messerzylinder (12) mit der gleichen Umfangsgeschwindigkeit wie der mit einer Schneidnut (11.1) versehene Gegenzylinder (11) angetrieben ist und das Messer und die Schneidnut (11.1) phasenrichtig aufeinander abgestimmt sind.

7. Vorrichtung nach einem der Ansprüche 1 bis 6, dadurch gekennzeichnet, dass die gemeinsamen Antriebe des Gegenzylinders (11) und der Klebezylinder (13, 14) zur Einstellung ihrer Phasenlage mit einem Differentialgetriebe (18) versehen sind.

8. Vorrichtung nach einem der Ansprüche 1 bis 7, dadurch gekennzeichnet, dass der Antrieb der Antriebswalze (15) für die Ersatzrolle (10) zur Änderung von deren Phasenlage mit einem Differentialgetriebe (17) versehen ist.

## Claims

1. Apparatus for joining the rear end of a web (2) withdrawn from a roll (1) which is being exhausted to the leading end of a web withdrawn from a replacement roll (10), comprising a cutting device, which includes a cutter cylinder (12) provided with a knife, and a backing cylinder (11) and which severs by a common transverse severing cut the superposed webs moved between said cylinders, wherein the backing cylinder (11) is provided with a longitudinally extending sector (11.2) having suction nozzles and serving to retain behind the severing cut the leading end of the web withdrawn from the replacement roll (10), also comprising a sticking cylinder (13), which receives a unilaterally tacky adhesive tape (13.2) and sticks the adhesive tape (13.2) to the butt joint between the cut lines of the webs as they move between the sticking cylinder and the backing cylinder (11), and comprising means for moving the cutter cylinder (12) and the sticking cylinder (13) into and out of engagement with the commonly associated backing cylinder (11), characterized, in that an adhesive tape (20) having an outwardly facing adhesive layer is secured to the leading end of the web on the replacement roll (10) and thatthe backing cylinder (11) rotating at a velocity which corresponds to the velocity of the web which is being exhausted is engageable with the replacement roll (10), which has been accelerated to the same speed.

2. Apparatus according to claim 1, characterized in that another sticking cylinder (14) carrying an adhesive tape (14.2) is disposed below the web (2) and the first sticking cylinder (13) constitutes the impression cylinder for said other sticking cylinder (14) and is movable into engagement with the latter.

3. Apparatus according to claim 1 or 2, characterized in that a drive roller (15) is provided, which is engageable with the replacement roll (10) and adapted to accelerate it to the velocity of the web.

4. Apparatus according to any of claims 1 to 3, characterized in that the backing cylinder (11) and the sticking cylinder (14) disposed below the web (2) are movably mounted at fixed locations in the frame, and the sticking cylinder (13) disposed above the web (2) is movably guided in the centre plane between the cylinders (11, 14) and is movable into engagement with both of them.

5. Apparatus according to any of claims 1 to 4, characterized in that the backing cylinder (11) and the two sticking cylinders (13, 14) are movably mounted in a carriage (25), which is movable in the frame relative to the replacement roll (10).

6. Apparatus according to any of claims 1 to 5, characterized in that the cutter cylinder (12) is driven to rotate at the same surface speed as the backing cylinder (11), which has a cutting groove (11.1), and the knife and the cutting groove (11.1) are arranged to revolve in proper phase relation to each other.

7. Apparatus according to any of claims 1 to 4, characterized in that the common drives for the backing cylinder (11) and for the sticking cylinders (13, 14) are provided with a differential (18) for adjusting their phase relationship.

8. Apparatus according to any of claims 1 to 7, characterized in that the means for driving the driving roller (15) for the replacement roll (10) is provided with a differential (17) for changing the phase of said replacement roll.

9. Apparatus according to any of claims 1 to 8, characterized in that the phase-controlling means are provided with detectors.

10. Apparatus according to any of claims 1 to 9, characterized in that the carriage (25) is provided with a photodetector (18, 18.1) for controlling the movement of the backing cylinder (11) into engagement with the replacement roll (10).

## Revendications

1. Dispositif pour raccorder le bout arrière d'une bande (2) enlevée d'un rouleau venant à s'épuiser (1) avec le bout d'une bande dévidée d'un rouleau de recharge (10) comportant un dispositif de coupure consistant en un cylindre à couteau (12) pourvu d'un couteau et un cylindre opposé (11), dispositif de coupure qui tranche les deux bandes superposées traversant le dispositif par une coupe transversale commune, le cylindre opposé (11) comportant un secteur (11.2) en sens longitudinal pourvu de buses d'aspiration servant à fixer derrière la coupe de séparation le bout avant de la bande dévidée du rouleau de recharge (10), un cylindre d'encollage (13) recevant un ruban collant (13.2) collant d'un côté, qui au passage des joints des bandes posés bout à bout entre le cylindre d'encollage et le cylindre opposé (11) colle sur le joint le ruban collant (13.2), et des dispositifs pour mettre en prise ou pour dégager le cylindre à couteau (12) ainsi que le cylindre d'encollage (13) du cylindre opposé (11), caractérisé par le fait que sur le début de la bande du rouleau de recharge (10) une bande collante (20) dont la couche collante se trouve à l'extérieur est fixée et que le cylindre opposé (11) tournant à la vitesse correspondant à la vitesse de la bande venant à s'épuiser peut être mis en prise avec le rouleau de recharge accéléré à la même vitesse.

2. Dispositif selon la revendication 1 caractérisé par le fait qu'au-dessous de la bande (2) est disposé un autre cylindre d'encollage (14) portant un ruban collant (14.2) avec lequel le premier cylindre d'encollage (13) peut être mis en prise et qui forme le cylindre de contrepression du cylindre 14.

3. Dispositif selon les revendications 1 ou 2 caractérisé par le fait que pour l'accélération du rouleau de recharge (10) à la vitesse de la bande est prévu un rouleau d'entraînement (15) pouvant être mis en prise avec le rouleau de recharge.

4. Dispositif selon l'une des revendications 1 à 3 caractérisé par le fait que le cylindre opposé (11) et le cylindre d'encollage disposé au-dessous de la bande (2) sont montés de manière mobile en des endroits déterminés du bâti et que le cylindre d'encollage (13) se trouvant au-dessus de la bande (2) est monté de manière mobile dans le plan moyen entre ces cylindres (11, 14) et peut être mis en prise avec ces deux derniers.

5. Dispositif selon l'une des revendications 1 à 4 caractérisé par le fait que le cylindre opposé (11) et les deux cylindres d'encollage (13, 14) sont logés dans un chariot (25) qui peut être déplacé dans le bâti par rapport au rouleau de recharge (10).

6. Dispositif selon l'une des revendications 1 à 5 caractérisé par le fait que le cylindre à couteau (12) est entraîné à la même vitesse périphérique que le cylindre opposé (11) pourvu d'une rainure de coupure et que le couteau et la rainure de coupure (11.1 ) concordent dans leur cycle.

7. Dispositif selon l'une des revendications 1 à 6 caractérisé par le fait que les entraînements communs du cylindre opposé (11) et des cylindres d'encollage (13, 14) sont pourvus d'un différentiel (18) pour adapter leurs positions relatives.

8. Dispositif selon l'une des revendications 1 à 7 caractérisé par le fait que l'entraînement du rouleau d'entraînement (15) pour le rouleau de recharge (10) est pourvu d'un différentiel (17) pour le changement de position de ce dernier.

9. Dispositif selon l'une des revendications 1 à 8 caractérisé par le fait que les dispositifs commandant la synchronisation des cylindres sont pourvus de photocapteurs.

10. Dispositif selon l'une des revendications 1 à 9 caractérisé par le fait que le chariot (25) pour la commande des mouvements de mise en prise du cylindre opposé (11) avec le rouleau de recharge (10) est pourvu d'un barrage photo-électrique (18, 18.1).
